# EUROPÄISCHE PATENTSCHRIFT

(11) **EP 1 312 803 B1**
(45) Veröffentlichungstag und Bekanntmachung des Hinweises auf die Patenterteilung: **17.10.2007**
(21) Anmeldenummer: 02016058.6
(22) Anmeldetag: 19.07.2002
(51) Int. Cl.: F04D 15/00

(54) **Automatische Pumpe**
Automatic pump
Pompe automatique

(30) Priorität: 15.11.2001 KR 2001070973
(43) Veröffentlichungstag der Anmeldung: 21.05.2003
(73) Patentinhaber: WILO AG, 44263 Dortmund (DE)
(72) Erfinder: Lee, Hun Woo, Donglae, Busan (KR)
(74) Vertreter: COHAUSZ DAWIDOWICZ HANNIG & SOZIEN

(56) Entgegenhaltungen:
- EP-A- 0 663 553
- WO-A-01/34982
- DE-A- 4 438 705
- DE-C- 648 910
- GB-A- 1 184 650

## Beschreibung

### Gebiet der Erfindung

Die vorliegende Erfindung betrifft eine automatische Pumpe, insbesondere eine automatische Pumpe mit einer verbesserten Ventilkonstruktion, die einen Fluidkanal in einer Pumpe öffnen/schließen kann und gleichzeitig die Pumpe abhängig vom Vorhandensein eines Fluidstroms im Fluidkanal an-/abschalten kann.

### Beschreibung des Stands der Technik

Eine Pumpe ist ein Apparat zum Transport von Fluid durch den Betrieb eines Motors. Insbesondere bei einer automatischen Pumpe wird der Durchfluß des Fluids automatisch gesteuert. Nachfolgend wird unter Bezugnahme auf Fig. 1 eine herkömmliche automatische Pumpe beschrieben, die z.B. von Patentschrift GB 1,184,650 bekannt ist.

Fig. 1 ist eine teilweise aufgeschnittene Seitenansicht einer herkömmlichen automatischen Pumpe, die schematisch deren Konstruktion zeigt.

Wie aus der Figur zu entnehmen ist, umfaßt eine Pumpe ein Gehäuse 10, das ein Flügelrad 11 enthält und in dem ein Fluidkanal geformt ist. Der Fluidkanal im Gehäuse 10 ist mit einem Einlaßrohr 13a und einem Auslaßrohr 13b verbunden, durch welche Fluid angesaugt bzw. ausgestoßen wird. Das Flügelrad 11 wird von einem Motor 15 gedreht und bewirkt das Ansaugen des Fluids durch das Einlaßrohr 13a und das Ausstoßen des Fluids durch das Auslaßrohr 13b. Weiter ist an einem Ende des Fluidkanals des Gehäuses 10 auf der Seite des Auslaßrohrs 13b ein Ventil 21 angeordnet.

Nachfolgend wird die Funktion des Ventils 21 beschrieben.

Wenn kein Fluid durch das Einlaßrohr 13a angesaugt wird, wird der Fluidkanal im Gehäuse 10 durch das Ventil 21 geschlossen, das sich durch sein eigenes Gewicht abgesenkt hat, wie durch die durchgezogene Linie in Fig. 1 dargestellt. Aus diesem Zustand heraus wird, wenn ein mit dem Auslaßrohr 13b verbundener Hahn einer Wasserleitung geöffnet wird, das Fluid durch das Auslaßrohr 13b und die Wasserleitung nach außen zu einem Ort abgeführt, an dem das Fluid benötigt wird. Anschließend wird das Ventil 21 durch den Druckunterschied zwischen dem Einlaßrohr 13a und dem Auslaßrohr 13b nach oben bewegt, wie durch die unterbrochene Linie in Fig. 1 dargestellt. Als Folge wird ein Blattfederschalter 23, der am Gehäuse 10 angeordnet ist, durch das Zusammenwirken zwischen dem Blattfederschalter 23 und einem im Ventil 21 befindlichen Magneten 21a eingeschaltet, um den Motor 15 zu betätigen. Wenn danach der Hahn geschlossen wird, senkt sich das Ventil 21 durch sein eigenes Gewicht, so daß der Blattfederschalter 23 ausgeschaltet und damit der Motor 15 angehalten wird. Die bislang nicht beschriebenen Ziffern 25 und 27 bezeichnen ein Kabelanschlußteil und ein elektrisches Kabel.

Bei der herkömmlichen automatischen Pumpe der vorbeschriebenen Konstruktion muß das Ventil 21 in aufrechter Position stehen, da das Ventil 21 durch sein eigenes Gewicht abgesenkt wird. Damit ist notwendigerweise eine Richtungseinschränkung beim Einbau der herkömmlichen automatischen Pumpe verbunden.

### ZUSAMMENFASSUNG DER ERFINDUNG

Dementsprechend zielt die vorliegende Erfindung darauf ab, die vorgenannten Probleme, die mit dem Stand der Technik verbunden sind, zu lösen, und eine Aufgabe der vorliegenden Erfindung ist eine automatische Pumpe, die richtungsunabhängig installiert werden kann.

Diese Aufgabe wird gelöst durch eine erfindungsgemäße automatische Pumpe, umfassend: ein Gehäuse aus Metall, in dem ein Fluidkanal mit einem ersten Ende und einem zweiten Ende geformt ist, wobei das erste Ende mit einem Einlaßrohr verbunden ist, welches mit einer Wasserquelle verbunden ist, und das zweite Ende mit einem Auslaßrohr verbunden ist, welches mit einer Verbraucherseite verbunden ist, und wobei das Gehäuse ein Steuerwerk an einer Seite des Gehäuses hat; ein im Gehäuse angeordnetes Flügelrad, welches Fluid durch das Einlaßrohr ansaugt und durch das Auslaßrohr ausstößt; einen außerhalb des Gehäuses angeordneten Motor, der das Flügelrad nach Maßgabe des Steuerwerks dreht; ein Führungsglied, das an einem Abschnitt des Fluidkanals des Gehäuses in der Nähe des Auslaßrohrs angeordnet ist; ein Ventil, in welches das Führungsglied so eingesetzt wird, daß das Führungsglied in linearer Richtung durch das Ventil hin- und herbewegt werden kann, wobei das Ventil eine erste Endseite hat, auf die Druck im Einlaßrohr wirkt, und eine zweite Endseite hat, auf die Druck im Auslaßrohr wirkt, und das Ventil durch den Druckunterschied zwischen dem Einlaßrohr und dem Auslaßrohr linear in einer Richtung auf die zweite Endseite des Ventils zu bewegt wird, wodurch das Einlaßrohr 113 und das Auslaßrohr miteinander verbunden werden, wenn Fluid durch das Auslaßrohr ausgestoßen wird, und das Ventil am Führungsglied anliegt und dadurch das Einlaßrohr und das Auslaßrohr voneinander trennt, wenn kein Fluid durch das Auslaßrohr ausgestoßen wird; und ein erstes Mittel zum Ein- und Ausschalten des Steuerwerks, wobei das erste Mittel das Ventil zwingt, eine lineare Bewegung durchzuführen, so daß das Ventil an dem Führungsglied anliegt, wenn kein Fluid durch das Auslaßrohr ausgestoßen wird.

### KURZE BESCHREIBUNG DER ZEICHNUNGEN

Die vorstehenden und weitere Aufgaben, Merkmale und Vorteile der vorliegenden Erfindung werden deutlicher aus der folgenden detaillierten Beschreibung in Verbindung mit den beigefügten Zeichnungen ersichtlich. In diesen Zeichnungen zeigt:
Fig. 1 eine teilweise aufgeschnittene Seitenansicht einer herkömmlichen automatischen Pumpe, die schematisch deren Konstruktion zeigt;
Fig. 2 eine teilweise aufgeschnittene Seitenansicht einer automatischen Pumpe nach einer bevorzugten Ausführungsform der vorliegenden Erfindung, die schematisch deren Konstruktion zeigt;
Fig. 3 eine als Explosionsdarstellung ausgeführte Darstellung eines Führungsglieds und eines Ventils, die in der automatischen Pumpe aus Fig. 2 verwendet werden;
Fig. 4a und Fig. 4b vergrößerte Darstellungen eines Querschnitts eines Ventils zur Verdeutlichung der Funktion der automatischen Pumpe aus Fig. 2;
Fig. 5a und Fig. 5b vergrößerte Darstellungen eines Querschnitts eines Ventils, das in einer automatischen Pumpe nach einer anderen Ausführungsform der vorliegenden Erfindung eingesetzt wird;
Fig. 6a und Fig. 6b vergrößerte Darstellungen eines Querschnitts eines Ventils, das in einer automatischen Pumpe nach einer anderen Ausführungsform der vorliegenden Erfindung eingesetzt wird.

### DETAILLIERTE BESCHREIBUNG DER BEVORZUGTEN AUSFÜHRUNGSFORMEN

Nachfolgend werden automatische Pumpen nach mehreren bevorzugten Ausführungsformen der vorliegenden Erfindung unter Bezugnahme auf die beigefügten Zeichnungen beschrieben.

### Ausführungsform 1

Fig. 2 ist eine teilweise aufgeschnittene Seitenansicht einer automatischen Pumpe nach einer bevorzugten Ausführungsform der vorliegenden Erfindung, die schematisch deren Konstruktion zeigt; Fig. 3 ist eine als Explosionsdarstellung ausgeführte Darstellung eines Führungsglieds und eines Ventils, die in der automatischen Pumpe aus Fig. 2 verwendet werden; Fig. 4a und Fig. 4b sind vergrößerte Darstellungen eines Querschnitts eines Ventils zur Verdeutlichung der Funktion der automatischen Pumpe aus Fig. 2;

Wie ersichtlich ist, umfaßt eine automatische Pumpe 100 nach der vorliegenden Ausführungsform ein Gehäuse 110 aus einem magnetisch leitfähigen Material wie Metall, in dem ein Fluidkanal 111 geformt ist. Ein Ende des Fluidkanals 111 des Gehäuses 110 ist mit einem Einlaßrohr 113 verbunden, welches mit einer Wasserquelle verbunden ist, während das andere Ende des Fluidkanals 111 des Gehäuses 110 mit einem Auslaßrohr 115 verbunden ist, welches mit einer Verbraucherseite verbunden ist. Weiterhin ist im Gehäuse 110 ein Flügelrad 121 angeordnet, und außerhalb des Gehäuses 110 ist ein Motor 125 zum Drehen des Flügelrads 121 angeordnet. Das Flügelrad 121 saugt Fluid durch das Einlaßrohr 113 an und stößt es durch das Auslaßrohr 115 aus.

An einem Abschnitt des Fluidkanals 111 des Gehäuses 110 in der Nähe des Auslaßrohrs 115 ist eine Sitzvertiefung 117 mit einer Stufe 117a geformt, und in einem Abschnitt des Gehäuses 110 gegenüber der Sitzvertiefung 117 ist eine Ventilbetätigungsöffnung 119 geformt. Vorzugsweise ist die Ventilbetätigungsöffnung 119 in Richtung auf den Motor 125 und einen äußeren Deckel 160 ausgerichtet, was später näher beschrieben wird.

In der Sitzvertiefung 117 sitzt ein Führungsglied 130, umfassend eine Basis 131, einen Fuß 133, eine Führungsstange 135, ein Kontaktstück 137 und einen Kontaktring 139. Die Basis ist scheibenförmig und wird in die Stufe 117a der Sitzvertiefung 117 eingesetzt, und der Fuß 133 erstreckt sich von einer Fläche der Basis 131, so daß er an einer Bodenfläche 117b der Sitzvertiefung 117 anliegt. Weiter erstreckt sich die Führungsstange 135 von einem mittleren Abschnitt der anderen Fläche der Basis 131 durch die Ventilbetätigungsöffnung 119, und das Kontaktstück 137 erstreckt sich von einer oberen Hälfte eines Umfangs der anderen Fläche der Basis 131. Das bedeutet, daß das Kontaktstück 137 eine halbzylindrische Form hat. Demzufolge ist eine erste schräge Fläche 137a des Kontaktstücks 137 in einem festgelegten Abstand von der Basis 131 angeordnet und in einer festgelegten Neigung geneigt, so daß sie eine halbellipsoidische Form hat. Die erste schräge Fläche 137a des Kontaktstücks 137 ist so angeordnet, daß sie an einem Ventil 140 anliegt, was später beschrieben werden wird. Der Kontaktring 139 erstreckt sich vom Kontaktstück 137 auf eine solche Weise, daß eine zweite schräge Fläche 139a des Kontaktrings 139 ebenfalls mit derselben Neigung geneigt ist wie die erste schräge Fläche 137a. In diesem Fall sind die erste schräge Fläche 137a des Kontaktstücks 137 und die zweite schräge Fläche 139a des Kontaktrings 139 so geformt, daß sie sich in derselben Ebene befinden, so daß die erste schräge Fläche 137a des Kontaktstücks 137 und die zweite schräge Fläche 139a des Kontaktrings 139 gemeinsam eine ellipsoidale Form bilden. Weiter ist die zweite schräge Fläche 139a des Kontaktrings 139 ebenfalls so angeordnet, daß sie Kontakt mit dem Ventil 140 hat, was später beschrieben wird. Infolgedessen trennen/verbinden die erste schräge Fläche 137a des Kontaktstücks 137 und die zweite schräge Fläche 139a des Kontaktrings 139 das Einlaßrohr 113 und das Auslaßrohr 115 voneinander/miteinander, wenn sie am Ventil 140 anliegen bzw. davon getrennt sind. Eine nähere Beschreibung dieser Funktion erfolgt weiter unten.

Die Führungsstange 135 wird in ein Ventil-Durchgangsloch 141 eingesteckt, das durch das Ventil 140 hindurch geformt ist, welches eine zylindrische Form hat, so daß das Ventil 140 entlang der Führungsstange 135 hin- und herbewegt werden kann. Die Führungsstange 135 und das Ventil-Durchgangsloch 141 haben denselben ellipsoidalen Querschnitt, so daß das Ventil 140 nicht gedreht wird, aber eine lineare Hin- und Herbewegung vollziehen kann. Um das Ventil 140, das von der Führungsstange 135 gehalten wird, ist eine schräge Ventilfläche 145 geformt, die der ersten schrägen Fläche 137a des Kontaktstücks 137 und der zweiten schrägen Fläche 139a des Kontaktrings 139 entspricht. Wenn die schräge Ventilfläche 145 des Ventils 140 an der zweiten schrägen Fläche 139a des Kontaktrings 139 und der ersten schrägen Fläche 137a des Kontaktstücks 137 anliegt, wird somit zwischen der Basis 131 und einer ersten Endseite 142 des Ventils 140 ein erster Raum 113a gebildet, auf den Hydraulikdruck im Einlaßrohr 113 wirkt, und zwischen einer zweiten Endseite 143 des Ventils 140 und einem weiter unten beschriebenen Ventildeckel 150 ein zweiter Raum 115 gebildet, auf den der Hydraulikdruck im Auslaßrohr 115 wirkt. Wenn ein Hahn aufgedreht wird, so daß Fluid im Auslaßrohr 115 zu einer Verbraucherseite ausgestoßen wird, sinkt der auf die zweite Endseite 143 des Ventils 140 wirkende Druck unter den Druck, der auf die erste Endseite 142 des Ventils 140 ausgeübt wird, so daß sich das Ventil 140 in eine Richtung zur zweiten Endseite 143 des Ventils 140 bewegt, wodurch das Einlaßrohr 113 und das Auslaßrohr 115 miteinander verbunden werden.

Der Ventildeckel 150, der aus einem nicht magnetisch leitfähigen Material wie Kunststoff hergestellt wird, ist über der Ventilbetätigungsöffnung 119 des Gehäuses 110 befestigt. Der Ventildeckel 150 verdeckt die zweite Endseite 143 des Ventils 140 und ein Ende der Führungsstange 135, die sich durch das Ventil 140 erstreckt und zur Außenseite des Gehäuses 110 frei liegt. Wie vorstehend beschrieben, wird der zweite Raum 115a, in den das Fluid aus dem Auslaßrohr 115 eingeleitet wird, zwischen dem Ventildeckel 150 und der zweiten Endseite 143 des Ventils 140 definiert.

Der äußere Deckel 160 ist an einem Abschnitt des Gehäuses 110 montiert, welcher außerhalb des Ventildeckels 150 angeordnet ist, und im äußeren Deckel 160 ist ein Steuerwerk 163 angeordnet. Das Steuerwerk 163 umfaßt einen Kabelanschlußabschnitt 164, eine Vielzahl von elektrischen Kabeln 163 und einen Blattfederschalter 166. Der Blattfederschalter 166 ist in der Nähe des Ventildeckels 150 angeordnet und wird ein-/ausgeschaltet. Dieser Vorgang wird später näher beschrieben.

Die automatische Pumpe nach der vorliegenden Ausführungsform umfaßt ein erstes Mittel, das den Blattfederschalter 166 ein- und ausschaltet. Das erste Mittel zwingt das Ventil 140 zu einer linearen Bewegung, so daß das Ventil 140 an dem Kontaktstück 137 und dem Kontaktring 139 des Führungsglieds 130 anliegt, wenn kein Fluid durch das Auslaßrohr 115 ausgestoßen wird. Vorzugsweise ist das erste Mittel ein erster Magnet 171, der an der zweiten Endseite 143 des Ventils 140 angeordnet ist und sich in derselben Weise bewegt wie das Ventil 140.

Nachfolgend wird die Funktion des Ventils 140 und des ersten Mittels unter Bezugnahme auf Fig. 4a und 4b näher beschrieben.

In einer Ausgangssituation wird angenommen, daß das Führungsglied 130 und das Ventil 140 aneinander anliegen, wie in Fig. 4a dargestellt.

Wenn ein Hahn aufgedreht wird, so daß Fluid aus dem Auslaßrohr 115 ausgestoßen wird, ändert sich der Zustand des Ventils 140 aufgrund des Druckunterschieds zwischen dem Einlaßrohr 113 und dem Auslaßrohr 115 von dem in Fig. 4a dargestellten zu dem in Fig. 4b dargestellten Zustand. Dann wird der Blattfederschalter 166 durch den ersten Magneten 171 eingeschaltet, um den Motor 125 in Betrieb zu setzen, so daß das Flügelrad 121 gedreht wird, um das Fluid anzusaugen und auszustoßen. Wenn danach der Hahn abgedreht wird, wird das Fluid im Auslaßrohr 115 nicht ausgestoßen, so daß die Drücke im Einlaßrohr 113 und im Auslaßrohr 115 gleich hoch werden. Dann ändert das Ventil 140 durch die Anziehungskraft zwischen dem am Ventil 140 angeordneten ersten Magneten 171 und dem aus einem magnetisch leitfähigen Material hergestellten Gehäuse 110 seinen Zustand von dem in Fig. 4b dargestellten zu dem in Fig. 4a dargestellten Zustand. Das bedeutet, daß sich das Ventil 140 zum Kontaktstück 137 und zum Kontaktring 139 des Führungsglieds 130 bewegt, so daß die schräge Ventilfläche 145 des Ventils 140 an der ersten schrägen Fläche 137a des Kontaktstücks 137 und der zweiten schrägen Fläche 139a des Kontaktrings 139 des Führungsglieds 130 anliegt. Dann sind Einlaßrohr 113 und Auslaßrohr 115 voneinander getrennt, und gleichzeitig wird der Blattfederschalter 166 ausgeschaltet, um den Betrieb des Motors 125 zu beenden.

Beim Ventil 140 der automatischen Pumpe 100 nach der vorliegenden Ausführungsform hat die zweite Endseite 143 eine größere Fläche als die erste Endseite 142. Wenn also die Drücke im Einlaßrohr 113 und im Auslaßrohr 115 gleich hoch werden, kann das Ventil 140 aufgrund des Unterschieds der Flächen der beiden Endseiten des Ventils 140 leicht in seinen Ausgangszustand zurückversetzt werden.

Die automatische Pumpe 100 nach der vorliegenden Ausführungsform ist so konstruiert, daß wenn das Ventil 140 und das Führungsglied 130 aneinander anliegen, sich die zweite Endseite 143 des Ventils 140 in der Ventilbetätigungsöffnung 119 befindet, so daß das Ventil leicht zu betätigen ist.

Das Gehäuse 110 hat abgefaste flache Ecken 110a und 110b, die mit derselben Neigung gegenüber der ersten schrägen Fläche 137a des Kontaktstücks 137 und der zweiten schrägen Fläche 139a des Kontaktrings 139 des Führungsglieds 130 angeordnet sind. Die gegenüberliegende Anordnung der flachen Ecken 110a und 110b zur ersten schrägen Fläche 137a des Kontaktstücks 137 und der zweiten schrägen Fläche 139a des Kontaktrings 139 des Führungsglieds 130 minimiert den Widerstand des Fluids und maximiert damit die Menge des angesaugten und ausgestoßenen Fluids.

Wie oben beschrieben ist die schräge Ventilfläche 145 des Ventils 140 deshalb in derselben Neigung wie die erste schräge Fläche 137a des Kontaktstücks 137 und die zweite schräge Fläche 139a des Kontaktrings 139 ausgeführt, damit diese eng aneinander liegen können.

Bei der automatischen Pumpe nach der vorliegenden Ausführungsform kann das Ventil 140 ohne Richtungseinschränkung positioniert werden, da der erste Magnet 171 in der Lage ist, das Ventil 140 zwangsweise in seine Ausgangslage zu bewegen. Das bedeutet, daß das Ventil 140 in vertikaler, horizontaler oder schräger Richtung installiert werden kann. Ziffer 155 in Fig. 2, die vorstehend nicht näher beschrieben wurde, bezeichnet einen O-Ring.

### Ausführungsform 2

Fig. 5a und Fig. 5b sind vergrößerte Darstellungen eines Querschnitts eines Ventils, das in einer automatischen Pumpe nach einer weiteren Ausführungsform der vorliegenden Erfindung eingesetzt wird, und verdeutlichen die Konstruktion und den Betrieb der automatischen Pumpe. Im folgenden wird nur der Unterschied zwischen der vorliegenden Ausführungsform und der ersten Ausführungsform beschrieben.

Ein elastisches Glied 181 wie etwa eine Feder ist zwischen dem Ventildeckel 150 und der zweiten Endseite 143 des Ventils 140 angeordnet. Wenn kein Fluid aus dem Auslaßrohr 115 ausgestoßen wird, zwingt das elastische Glied 181 das Ventil 140 zu einer linearen Bewegung, so daß die schräge Ventilfläche 145 des Ventils 140 an der ersten schrägen Fläche 137a des Kontaktstücks 137 und der zweiten schrägen Fläche 139a des Kontaktrings 139 des Führungsglieds 130 anliegt. Das elastische Glied 181 unterstützt weiterhin das Ventil 140 elastisch auf eine solche Weise, daß die schräge Ventilfläche 145 des Ventils 140 fest an der ersten schrägen Fläche 137a des Kontaktstücks 137 und der zweiten schrägen Fläche 139a des Kontaktrings 139 des Führungsglieds 130 anliegt.

### Ausführungsform 3

Fig. 6a und Fig. 6b sind vergrößerte Darstellungen eines Querschnitts eines Ventils, das in einer automatischen Pumpe nach einer weiteren Ausführungsform der vorliegenden Erfindung eingesetzt wird, und verdeutlichen die Konstruktion und den Betrieb der automatischen Pumpe. Im folgenden wird nur der Unterschied zwischen der vorliegenden Ausführungsform und der ersten Ausführungsform beschrieben.

Ein zweiter Magnet 185a ist in der Nähe der ersten Endseite 142 des Ventils 140 angeordnet, und ein dritter Magnet 185b ist im Fuß 133 des Führungsglieds 130 angeordnet. In diesem Fall sind der zweite Magnet 185a und der dritte Magnet 185b so angeordnet, daß ihre entgegengesetzten Polaritäten so nebeneinander angeordnet sind, daß zwischen den Magneten eine Anziehungskraft wirkt. Dadurch wirken der zweite Magnet 185a und der dritte Magnet 185b zusammen, um das Ventil 140 zu einer linearen Bewegung zu zwingen, so daß die schräge Ventilfläche 145 des Ventils 140 an der ersten schrägen Fläche 137a des Kontaktstücks 137 und an der zweiten schrägen Fläche 139a des Kontaktrings 139 des Führungsglieds 130 anliegt, wenn kein Fluid durch das Auslaßrohr 115 ausgestoßen wird. Der zweite Magnet 185a und der dritte Magnet 185b unterstützen weiterhin das Ventil auf eine solche Weise, daß die schräge Ventilfläche 145 des Ventils 140 fest an der ersten schrägen Fläche 137a des Kontaktstücks 137 und der schrägen Fläche 139a des Kontaktrings 139 des Führungsglieds 130 anliegt.

Wie vorstehend beschrieben kann in einer erfindungsgemäßen automatischen Pumpe ein Ventil zur Verbindung/Trennung eines Einlaßrohrs und eines Auslaßrohrs zwangsweise in seine Ausgangslage zurückversetzt werden. Dadurch kann das Ventil in beliebiger Richtung angeordnet werden. Somit besteht keine Richtungseinschränkung bei der Installation einer erfindungsgemäßen automatischen Pumpe.

Zwar wurden bevorzugte Ausführungsformen der vorliegenden Erfindung zur Verdeutlichung beschrieben, aber der Fachkundige wird erkennen, daß zahlreiche Modifikationen, Ergänzungen oder Ersetzungen möglich sind, ohne vom Schutzumfang der Erfindung und vom Erfindungsgedanken wie in den beigefügten Ansprüchen offengelegt abzuweichen.

## Patentansprüche

1. Automatische Pumpe, umfassend:
ein Gehäuse (110) aus Metall, in dem ein Fluidkanal (111) mit einem ersten Ende und einem zweiten Ende geformt ist, wobei das erste Ende
mit einem Einlaßrohr (113) verbunden ist, welches mit einer Wasserquelle verbunden ist, und das zweite Ende mit einem Auslaßrohr (115) verbunden ist, welches mit einer Verbraucherseite
verbunden ist, und wobei das Gehäuse ein Steuerwerk an einer Seite des Gehäuses hat;
ein im Gehäuse angeordnetes Flügelrad (121), welches Fluid durch das Einlaßrohr ansaugt und durch das Auslaßrohr ausstößt;
einen außerhalb des Gehäuses angeordneten Motor (125), der das Flügelrad nach Maßgabe des Steuerwerks dreht; **dadurch gekennzeichnet, daß**
ein Führungsglied (130), das an einem Abschnitt des Fluidkanals des Gehäuses in der Nähe des Auslaßrohrs angeordnet ist;
ein Ventil (140), in welches das Führungsglied so eingesetzt wird, daß das Führungsglied (130) in linearer Richtung durch das Ventil hin- und herbewegt werden kann, wobei das Ventil eine erste Endseite (142) hat, auf die Druck im Einlaßrohr (113) wirkt, und eine zweite Endseite (143) hat, auf die Druck im Auslaßrohr (115), wirkt, und das Ventil durch den Druckunterschied zwischen dem Einlaßrohr und dem Auslaßrohr linear in einer Richtung auf die zweite Endseite (143) des Ventils zu bewegt wird, wodurch das Einlaßrohr (113) und das Auslaßrohr (115) miteinander verbunden werden, wenn Fluid durch das Auslaßrohr ausgestoßen wird, und das Ventil am Führungsglied (130) anliegt und dadurch das Einlaßrohr und das Auslaßrohr voneinander trennt, wenn kein Fluid durch das Auslaßrohr ausgestoßen wird;
und ein erstes Mittel (171) zum Ein- und Ausschalten des Steuerwerks, wobei das erste Mittel das Ventil zwingt, eine lineare Bewegung durchzuführen, so daß das Ventil an dem Führungsglied (130) anliegt, wenn kein Fluid durch das Auslaßrohr ausgestoßen wird.

2. Automatische Pumpe nach Anspruch 1, **dadurch gekennzeichnet, daß** das Gehäuse eine Sitzvertiefung mit einer Stufe hat, auf der das Führungsglied sitzt, und in einem Abschnitt des Gehäuses gegenüber der Sitzvertiefung eine Ventilbetätigungsöffnung geformt ist, und das Führungsglied eine Basis, einen Fuß, eine Führungsstange, ein Kontaktstück und einen Kontaktring umfaßt, wobei die Basis scheibenförmig ist und in die Stufe der Sitzvertiefung eingesetzt wird und sich der Fuß von einer ersten Fläche der Basis so erstreckt, daß er an einer Bodenfläche der Sitzvertiefung anliegt, und sich die Führungsstange von einem mittleren Abschnitt der anderen Fläche der Basis durch die Ventilbetätigungsöffnung und durch das Ventil hindurch erstreckt und sich das Kontaktstück von einer oberen Hälfte eines Umfangs einer zweiten Fläche der Basis erstreckt, wobei das Kontaktstück es möglich macht, daß zwischen der Basis und einer ersten Endseite des Ventils ein erster Raum gebildet wird, in den Fluid im Einlaßrohr eingeleitet wird, und sich der Kontaktring vom Kontaktstück erstreckt, wobei das Einlaßrohr und das Auslaßrohr voneinander getrennt sind, wenn das Kontaktstück und der Kontaktring an einer äußeren zylindrischen Fläche des Ventils anliegen, und das Ventil eine solche Länge hat, daß die zweite Endseite des Ventils in der Ventilbetätigungsöffnung angeordnet ist, wenn das Kontaktstück und der Kontaktring an einer äußeren zylindrischen Fläche des Ventils anliegen, und die Ventilbetätigungsöffnung von einem Ventildeckel verdeckt wird, der aus einem nicht magnetisch leitfähigen Material hergestellt wird und der die zweite Endseite des Ventils und ein Ende der durch das Ventil hindurch verlaufenden Führungsstange verdeckt, wobei der Ventildeckel es möglich macht, daß zwischen dem Ventildeckel und der zweiten Endseite des Ventils ein zweiter Raum definiert wird, in den Fluid aus dem Auslaßrohr 115 eingeführt wird.

3. Automatische Pumpe nach Anspruch 2, **dadurch gekennzeichnet, daß** das Kontaktstück eine erste schräge Fläche und der Kontaktring eine zweite schräge Fläche hat und das Ventil eine schräge Ventilfläche um das Ventil herum hat, wobei die erste schräge Fläche und die zweite schräge Fläche die gleiche Neigung haben und wobei das Kontaktstück und der Kontaktring zu einem Teil zusammengefaßt sind und in derselben Ebene angeordnet sind, so daß die erste schräge Fläche des Kontaktstücks und die zweite schräge Fläche des Kontaktrings zusammen eine ellipsoidale Form bilden, wobei die schräge Ventilfläche eine Neigung hat, die identisch ist mit der Neigung der ersten schrägen Fläche und der zweiten schrägen Fläche, so daß die schräge Ventilfläche eng an der ersten schrägen Fläche und der zweiten schrägen Fläche anliegen kann.

4. Automatische Pumpe nach Anspruch 2, **dadurch gekennzeichnet, daß** das Gehäuse abgefaste flache Ecken hat, die mit einer gleichen Neigung gegenüber der ersten schrägen Fläche des Kontaktstücks und der zweiten schrägen Fläche des Kontaktrings angeordnet sind.

5. Automatische Pumpe nach Anspruch 2, **dadurch gekennzeichnet, daß** die Führungsstange einen ellipsoidalen Querschnitt hat.

6. Automatische Pumpe nach Anspruch 2, **dadurch gekennzeichnet, daß** das Steuerwerk einen Blattfederschalter umfaßt, der in der Nähe des Ventildeckels angeordnet ist, und das erste Mittel einen ersten Magneten an der zweiten Endseite des Ventils umfaßt und der erste Magnet den Blattfederschalter ein- und ausschaltet, wobei der erste Magnet vom Gehäuse angezogen wird.

7. Automatische Pumpe nach Anspruch 6, weiter umfassend ein zweites Mittel, um das Ventil zu einer linearen Bewegung zu zwingen, so daß das Ventil am Führungsglied anliegt, wenn kein Fluid durch das Auslaßrohr ausgestoßen wird.

8. Automatische Pumpe nach Anspruch 7, **dadurch gekennzeichnet, daß** das zweite Mittel ein elastisches Glied umfaßt, das zwischen dem Ventildeckel und der zweiten Endseite des Ventils angeordnet ist.

9. Automatische Pumpe nach Anspruch 7, **dadurch gekennzeichnet, daß** das zweite Mittel einen zweiten Magneten und einen dritten Magneten umfaßt, wobei der zweite Magnet an der ersten Endseite des Ventils und der dritte Magnet am Führungsglied angeordnet ist, wobei der zweite Magnet und der dritte Magnet so angeordnet sind, daß ihre entgegengesetzten Polaritäten nebeneinander angeordnet sind, so daß eine Anziehungskraft zwischen dem zweiten und dem dritten Magneten wirkt.

10. Automatische Pumpe nach Anspruch 2, **dadurch gekennzeichnet, daß** die erste Endseite des Ventils eine Fläche hat, die kleiner ist als die Fläche der zweiten Endseite des Ventils.

## Claims

1. Automatic pump, comprising:
a casing (110) made of metal, in which there is configured a fluid duct (111) having a first extremity and a second extremity, the first extremity being joined to an intake pipe (113) which is connected to a water source, and the second extremity being joined to an outlet pipe (115) which is connected to a consumer, and the casing having a control mechanism on one side of the casing;
arranged within the casing, a fly wheel (121) which draws in fluid through the intake pipe and discharges it through the outlet pipe;
arranged outside of the casing, a motor (125) which turns the fly wheel according to the control mechanism's setting;
**characterised by**
a guide member (130) which is arranged on one portion of the fluid duct in the casing, close to the outlet pipe;
a valve (140) into which the guide member is inserted in such a manner that the guide member (130) can be moved to and fro in a linear direction through the valve, the valve having a first end face (142) upon which pressure in the intake pipe (113) operates, and a second end face (143) upon which pressure in the outlet pipe (115) operates, and the pressure difference between the intake pipe and the outlet pipe causes the valve to move linearly in a direction towards the second end face (143) of the valve, with the result that the intake pipe (113) and the outlet pipe (115) become joined together whenever the outlet pipe is discharging fluid, and the valve comes up against the guide member (130) and separates the intake pipe and the outlet pipe from one another whenever the outlet pipe is not discharging fluid;
and a first means (171) for switching the control mechanism on and off, the first means forcing the valve to execute a linear movement, with the result that the valve comes against the guide member (130) whenever the outlet pipe is not discharging fluid.

2. Automatic pump according to claim 1, **characterised in that** the casing has a seat depression incorporating a step on which the guide member sits, and in one portion of the casing situated opposite the seat depression there is configured a valve operating port, and the guide member comprises a base, a foot, a guide bar, a contact element and a contact ring, the base being disc-shaped and being inserted into the step in the seat depression, and the foot extending from a first surface of the base in such a way that it rests against a bottom surface of the seat depression, and the guide bar extending from a central portion of the other surface of the base, through the valve operating port and through the valve itself, and the contact element extending from an upper half of a circumference of a second surface of the base; the contact element makes it possible for a first compartment to be formed between the base and a first end face of the valve, into which compartment fluid in the intake pipe is conducted, and the contact ring extends from the contact element, the intake pipe and the outlet pipe being separated from one another whenever the contact element and the contact ring are positioned up against an external cylindrical surface of the valve, and the length of the valve is such that the second end face of the valve is disposed in the valve operating port whenever the contact element and the contact ring are positioned up against an external cylindrical surface of the valve, and the valve operating port is concealed by a valve cover which is made of a material that is not magnetically conductive and which conceals the second end face of the valve and one end of the guide bar which runs through the valve, the valve cover making it possible for a second compartment to be defined between the valve cover and the second end face of the valve, into which compartment fluid is introduced from the discharge pipe 115.

3. Automatic pump according to claim 2, **characterised in that** the contact element has a first sloping surface and the contact ring a second sloping surface and the valve has a sloping valve surface running all round the valve, the first sloping surface and the second sloping surface having the same inclination and the contact element and the contact ring being combined into one part and being disposed in the same plane, with the result that the first sloping surface of the contact element and the second sloping surface of the contact ring together constitute an ellipsoidal shape, the sloping valve surface having an inclination that is identical to the inclination of the first sloping surface and second sloping surface, with the result that the sloping valve surface is able to bear tightly against the first sloping surface and second sloping surface.

4. Automatic pump according to claim 2, **characterised in that** the casing has chamfered flat corners which are arranged with an identical inclination with respect to the first sloping surface of the contact element and second sloping surface of the contact ring.

5. Automatic pump according to claim 2, **characterised in that** the guide bar has an ellipsoidal cross-section.

6. Automatic pump according to claim 2, **characterised in that** the control mechanism comprises a leaf-spring switch which is arranged in the vicinity of the valve cover, and the first means comprises a first magnet on the second end face of the valve and the first magnet switches the leaf spring switch on and off, thereby drawing the first magnet from the casing.

7. Automatic pump according to claim 6, further comprising a second means for forcing the valve to execute a linear movement, with the result that the valve comes up against the guide member whenever the outlet pipe is not discharging fluid.

8. Automatic pump according to claim 7, **characterised in that** the second means comprises a flexible member which is disposed between the valve cover and the second end face of the valve.

9. Automatic pump according to claim 7, **characterised in that** the second means comprises a second magnet and a third magnet, the second magnet being disposed on the first end face of the valve and the third magnet being disposed on the guide member, and the second magnet and third magnet being so disposed that their opposite polarities are arranged alongside one another, with the result that a force of attraction operates between the second and the third magnet.

10. Automatic pump according to claim 2, **characterised in that** the first end face of the valve has a surface that is smaller than the surface of the second end face of the valve.

## Revendications

1. Pompe automatique, comportant :
un carter (110) constitué de métal, dans lequel est formé un canal fluidique (111) doté d'une première extrémité et d'une deuxième extrémité, moyennant quoi la première extrémité est reliée à un tuyau d'admission (113) qui est raccordé à une source hydraulique, et la deuxième extrémité est reliée à un tuyau d'évacuation (115) qui est raccordé à l'utilisateur, moyennant quoi le carter présente un organe de commande sur un coté du carter ;
un rotor (121) disposé dans le carter, qui aspire le fluide au travers du tuyau d'admission et expulse le fluide au travers du tuyau d'évacuation ;
un moteur (125) disposé en dehors du carter, qui fait tourner le rotor en fonction des indications de l'organe de commande ; **caractérisé en ce qu'**il présente :
un élément de guidage (130), qui est disposé sur une section du canal fluidique du carter à proximité du tuyau d'évacuation ;
une soupape (140) dans laquelle est inséré l'élément de guidage de telle sorte que l'élément de guidage (130) peut effectuer un mouvement de va-et-vient dans la direction linéaire au travers de la soupape, moyennant quoi la soupape présente un premier côté d'extrémité (142) sur lequel s'exerce la pression existant dans le tuyau d'admission (113) et un deuxième côté d'extrémité (143) sur lequel s'exerce la pression existant dans le tuyau d'évacuation (115), et la soupape est amenée à se déplacer de manière linéaire en direction du deuxième côté d'extrémité (143) de la soupape du fait de la différence de pression existant entre le tuyau d'admission et le tuyau d'évacuation, moyennant quoi le tuyau d'admission (113) et le tuyau d'évacuation (115) sont reliés l'un à l'autre lorsque le fluide est expulsé au travers du tuyau d'évacuation, et la soupape repose sur l'élément de guidage (130) et le tuyau d'admission et le tuyau d'évacuation sont alors séparés lorsque aucun fluide n'est expulsé au travers du tuyau d'évacuation ;
et un premier moyen (171) permettant d'activer et de désactiver l'organe de commande, moyennant quoi le premier moyen force la soupape à effectuer un mouvement linéaire de telle sorte que la soupape repose sur l'élément de guidage (130) lorsque aucun fluide n'est expulsé au travers du tuyau d'évacuation.

2. Pompe automatique selon la revendication 1, **caractérisée en ce que** le carter comporte un renfoncement d'ajustement avec un palier sur lequel repose l'élément de guidage et, dans une section du carter par rapport au renfoncement d'ajustement est formée une ouverture d'actionnement de la soupape, et l'élément de guidage comporte une base, un socle, une barre de guidage, une pièce de contact et une bague de contact, moyennant quoi la base est circulaire et est insérée dans le palier du renfoncement d'ajustement, et le socle s'étend à partir d'une première surface de la base de telle sorte qu'il repose sur une surface de fond du renfoncement d'ajustement et la barre de guidage s'étend à partir d'une section médiane de l'autre surface de la base au travers de l'ouverture d'actionnement de la soupape et tout au long de la soupape, et la pièce de contact s'étend à partir d'une moitié supérieure de la périphérie d'une deuxième surface de la base, moyennant quoi la pièce de contact permet de former un premier espace entre la base et un premier côté d'extrémité de la soupape, dans lequel espace le fluide est introduit dans le tuyau d'admission, et la bague de contact s'étend à partir de la pièce de contact, moyennant quoi le tuyau d'admission ou le tuyau d'évacuation sont séparés l'un de l'autre lorsque la pièce de contact et la bague de contact reposent sur une surface cylindrique externe de la soupape, et la soupape a une longueur telle que le deuxième côté d'extrémité de la soupape est disposé dans l'ouverture d'actionnement de la soupape lorsque la pièce de contact et la bague de contact reposent sur une surface cylindrique externe de la soupape, et l'ouverture d'actionnement de la soupape est recouverte par un chapeau de soupape qui est fabriqué dans un matériau qui n'est pas un conducteur magnétique, et qui recouvre le deuxième côté d'extrémité de la soupape et une extrémité de la barre de guidage passant au travers de la soupape, moyennant quoi le chapeau de soupape permet que, entre le chapeau de soupape et le deuxième côté d'extrémité de la soupape soit défini un deuxième espace dans lequel est introduit le fluide issu du tuyau d'évacuation 115.

3. Pompe automatique selon la revendication 2, **caractérisée en ce que** la pièce de contact comporte une première surface oblique et la bague de contact comporte une deuxième surface oblique, et la soupape présente une surface de soupape oblique autour de la soupape, moyennant quoi la première surface oblique et la deuxième surface oblique présentent la même inclinaison, et moyennant quoi la pièce de contact et la bague de contact sont regroupées en une pièce et disposées dans le même plan de telle sorte que la première surface oblique de la pièce de contact et la deuxième surface oblique de la bague de contact forment conjointement une forme elliptique, moyennant quoi la surface de soupape oblique a une inclinaison qui est identique à l'inclinaison de la première surface oblique et à la deuxième surface oblique, de telle sorte que la surface de soupape oblique peut être largement adjacente à la première surface oblique et à la deuxième surface oblique.

4. Pompe automatique selon la revendication 2, **caractérisée en ce que** le carter comporte des coins plats chanfreinés, qui sont disposés selon la même inclinaison par rapport à la première surface oblique de la pièce de contact et à la deuxième surface oblique de la bague de contact.

5. Pompe automatique selon la revendication 2, **caractérisée en ce que** la barre de guidage a une section elliptique.

6. Pompe automatique selon la revendication 2, **caractérisée en ce que** l'organe de commande comporte un commutateur à ressort à lames qui est disposé à proximité du chapeau de soupape, et le premier moyen comporte un premier aimant sur le deuxième côté d'extrémité de la soupape, et le premier aimant active et désactive le commutateur à ressort à lames, moyennant quoi le premier aimant est attiré par le carter.

7. Pompe automatique selon la revendication 6, comportant en outre un deuxième moyen permettant de forcer la soupape à effectuer un mouvement linéaire de telle sorte que la soupape repose sur l'élément de guidage lorsque aucun fluide n'est expulsé au travers du tuyau d'évacuation.

8. Pompe automatique selon la revendication 7, **caractérisée en ce que** le deuxième moyen comporte un élément élastique qui est disposé entre le chapeau de soupape et le deuxième côté d'extrémité de la soupape.

9. Pompe automatique selon la revendication 7, **caractérisée en ce que** le deuxième moyen comporte un deuxième aimant et un troisième aimant, moyennant quoi le deuxième aimant est disposé sur le premier côté d'extrémité de la soupape et le troisième aimant est disposé sur l'élément de guidage, moyennant quoi le deuxième aimant et le troisième aimant sont disposés de telle sorte que leurs polarités opposées sont disposées l'une à côté de l'autre, de telle manière qu'une force d'attraction s'exerce entre le deuxième aimant et le troisième aimant.

10. Pompe automatique selon la revendication 2, **caractérisée en ce que** le premier côté d'extrémité de la soupape a une surface qui est plus petite que la surface du deuxième côté d'extrémité de la soupape.
